# EUROPÄISCHE PATENTSCHRIFT

(11) **EP 2 842 446 B1**
(45) Veröffentlichungstag und Bekanntmachung des Hinweises auf die Patenterteilung: **08.08.2018**
(21) Anmeldenummer: 14001692.4
(22) Anmeldetag: 14.05.2014
(51) Int. Cl.: A45B 17/00, A45B 23/00

(54) **Schwenkbarer Sonnenschirm**
Tiltable sunshade
Parasol inclinable

(30) Priorität: 02.09.2013 CN 201320541314 U
(43) Veröffentlichungstag der Anmeldung: 04.03.2015
(73) Patentinhaber: Phaeton Manufacturing LLC, Nanton VR (CN)
(72) Erfinder: Xiong, Luo, Ningbo City (CN)
(74) Vertreter: Bausch, Thomas

(56) Entgegenhaltungen:
- CN-U- 202 890 770
- DE-B3-102011 009 758
- US-A1- 2006 081 277
- US-A1- 2006 169 307
- US-A1- 2010 051 074

## Beschreibung

Die vorliegende Erfindung betrifft das technische Gebiet der Sonnenschirme zur Verwendung im Freien, insbesondere einen Sonnenschirm mit links und rechts verstellbarem Sonnenschutzwinkel.

Sonnenschirme sind Freizeitgeräte zur Verwendung im Freien, welche umfassend an Freizeitörtlichkeiten wie Plätzen, Stränden, Parks und Gärten verwendet werden, um angenehme Räume zur Abkühlung für die Menschen zu schaffen.

Bei den gegenwärtig verwendeten Sonnenschirmen ist die Position der Schirmfläche normalerweise starr, die Möglichkeit einer Verstellung besteht bei handelsüblichen Sonnenschirmen durch ein Gelenk, über das eine Hülse geschoben wird. Schiebt man die Hülse nach oben, lässt sich der Sonnenschirm an diesem Gelenk in einem baulich fest vorgegebenen Winkel abknicken. Wenn allerdings entsprechend den Veränderungen der Windrichtung sowie entsprechend der Neigung der Sonneneinstrahlung auch der Winkel der Schirmfläche entsprechend verstellt und geändert werden könnte, so böte dies einen sehr guten Effekt hinsichtlich Sonnenschutz und Windschutz. Um diesen Bedürfnissen gerecht zu werden, wurden Sonnenschirme mit verstellbarer Schirmfläche herausgebracht. Beispielsweise umfasst die "Schirmflächenverstellungsvorrichtung für Sonnenschirme" nach dem chinesischen Patent CN201220168486.6 ein Gehäuse, welches auf den Bügel des Sonnenschirmes aufgesteckt und mit der senkrechten Stange und dem großen Bügel des Sonnenschirms verbunden ist, wobei das obere Ende der senkrechten Stange durch das Gehäuse mit dem unteren Ende des großen Bügels verbunden wird, dadurch gekennzeichnet, dass an der Gegenschlussfläche des großen Bügels in Längsrichtung eine Rille vorgesehen wird, wobei innerhalb der Rille ein Synchronstreifen vorgesehen ist. An der mittleren Position der Innenseite des Bügels ist eine Steckbolzenkomponente vorgesehen, welche mit den an dem Synchronstreifen vorgesehenen Zahnpositionen die verzahnende Positionierung vornimmt, wobei ein Ende der Steckbolzenkomponente durch ein Stahlseil mit dem Handgriff verbunden wird, so dass über den Handgriff die Lösung der Steckkomponente von dem Synchronstreifen erfolgt und auf diese Weise die Verstellung des Bügels vorgenommen wird. Bei dieser Art der Verstellung erfolgt die Verstellung der Schirmfläche über die Verstellung des Bügels. Die Konstruktion ist relativ kompliziert bei schwieriger Herstellung, hohen Kosten und gleichzeitig nicht allzu bequemer Bedienung.

Das chinesische Gebrauchsmuster CN 202 890 770 U, identisch der US Anmeldung US 2014/158173 A1, offenbart einen nach links oder rechts verstellbaren Sonnenschirm, welcher eine senkrechte Stange und einen entlang der senkrechten Stange bewegbaren Haltegriff enthält, wobei die senkrechte Stange an einem Ende mit der Schirmhalterung verbunden ist, und an einem anderen Ende mit einer Verbindungsstange drehbar verbunden ist, wobei die Verbindungsstange an einem Ende mit einer Aufhängerstange drehbar verbunden ist. DE 10 2011 009758 B3 offenbart einen Sonnenschirm, welcher eine Stützkonstruktion und ein daran angehängtes, auf- und einklappbares Schirmdach umfasst, wobei die Stützkonstruktion einen Standmast aufweist, an oder in dem ein in Längsrichtung verschiebbarer Schlitten angeordnet ist, der ein Ende eines Auslegers gelenkig aufnimmt, wobei der Ausleger des Weiteren von einer Strebe gelenkig gehalten wird, die im oberen Abschnitt des Standmastes angelenkt ist.

Das durch die vorliegende Erfindung zu lösende technische Problem besteht hinsichtlich des Standes der Technik in der Bereitstellung eines Sonnenschirmes mit links und rechts verstellbarem Sonnenschutzwinkel, welcher von der Konstruktion her einfach, von der Bedienung her bequem und von den Herstellungskosten her günstig ist.

Die technische Konzeption der vorliegenden Erfindung zur Lösung des technischen Problems sieht einen Sonnenschirm mit links und rechts verstellbarem Sonnenschutzwinkel vor, welcher eine Schirmhalterung, eine senkrechte Stange, eine horizontale Stange, eine schräge Stange und ein Schirmgestell umfasst, wobei das untere Ende der horizontalen Stange in gleitend beweglicher Weise an der senkrechten Stange angeordnet ist, wobei das obere Ende der horizontalen Stange mit dem oberen Teil des Schirmgestells verbunden ist, wobei das hintere Ende der schrägen Stange in drehbarer Weise an dem oberen Teil der senkrechten Stange angeordnet ist, wobei das vordere Ende der schrägen Stange mit dem mittleren Teil der horizontalen Stange in drehbarer Weise verbunden ist und die senkrechte Stange an der Schirmhalterung befestigt ist, wobei der obere Teil des Schirmgestells durch eine Drehvorrichtung mit dem oberen Ende der horizontalen Stange in drehbarer Weise verbunden ist, an der senkrechten Stange eine Gleithalterung vorgesehen ist, wobei das untere Ende der horizontalen Stange durch einen unteren Anschluss der horizontalen Stange mit der Gleithalterung in drehbarer Weise verbunden ist, wobei zwischen dem unteren Anschluss der horizontalen Stange und der horizontalen Stange eine Schirmflächenverstellungsvorrichtung vorgesehen ist, wobei an dem Schirmgestell eine Schirmverlängerungsrippe vorgesehen ist und wobei das untere Ende der betreffenden Schirmverlängerungsrippe mit der Schirmflächenverstellungsvorrichtung verbunden ist, die Schirmflächenverstellungsvorrichtung eine Kupplungszahnhülse sowie einen Ziehgriff umfasst, wobei die Kupplungszahnhülse und der Ziehgriff derart auf der horizontalen Stange angeordnet sind, dass durch das Ziehen des Ziehgriffs nach unten sich der ringförmige Zahnkranz vom ringförmigen Zahn der Kupplungszahnhülse löst, so dass sich die Kupplungszahnhülse drehen und das Schirmgestell zur Drehung nach links oder rechts geschwenkt werden kann.

Bei einer vorteilhaften Ausgestaltung ist vorgesehen, dass die Schirmflächenverstellungsvorrichtung eine Kupplungszahnhülse sowie einen Ziehgriff umfasst, wobei die Kupplungszahnhülse in drehbarer Weise um die Außenseite des unteren Endes der horizontalen Stange angeordnet ist, wobei deren Positionierung durch den Ziehgriff erfolgt, wobei an dem unteren Ende der horizontalen Stange horizontal ein Bolzen zur Befestigung der Kupplungszahnhülse vorgesehen ist, wobei an der Innenwand der Kupplungszahnhülse eine auf den Bolzen abgestimmte ringförmige Nut vorgesehen ist, wobei an dem Seitenteil der Kupplungszahnhülse ein Ausstreckungsteil vorgesehen ist, wobei innerhalb des Ausstreckungsteils ein Verbindungshohlraum vorgesehen ist, wobei innerhalb des Verbindungshohlraums eine Schutzummantelung zur Verbindung der Schirmverlängerungsrippe eingefasst vorgesehen ist, wobei das untere Ende der Schirmverlängerungsrippe in die Einstecköffnung der Schutzummantelung gesteckt und mit der Kupplungszahnhülse verbunden ist.

Bei einer weiteren vorteilhaften Ausgestaltung ist vorgesehen, dass es sich bei dem Ziehgriff um eine Röhrenkonstruktion handelt, welche an der horizontalen Stange und unterhalb der Kupplungszahnhülse angeordnet ist, wobei an der horizontalen Stange horizontal ein Achsenbolzen zur Befestigung und Positionierung des Ziehgriffes vorgesehen ist, wobei an beiden Seiten der Innenwand des Ziehgriffes radial eine auf den Achsenbolzen abgestimmte Nut vorgesehen ist, wobei an dem unteren Ende der Innenwand der Kupplungszahnhülse ein ringförmiger Zahnkranz vorgesehen ist, wobei an dem oberen Ende des Ziehgriffes eine dazu passender Zahnkranz vorgesehen ist, wobei an dem Achsenbolzen der horizontalen Stange eine Repositionierungsfeder vorgesehen ist, wobei an der Innenseite des Ziehgriffes ein gegen die vorstehend bezeichnete Repositionierungsfeder stoßender Absatz vorgesehen ist, wobei die vorstehend bezeichnete Repositionierungsfeder an der Innenwand des Ziehgriffes abgestützt ist und so dass der Ziehgriff stets nach oben zur Positionierung unter Eingreifen in die Kupplungszahnhülse tendiert.

Bei einer vorteilhaften Ausgestaltung ist vorgesehen, dass die Drehvorrichtung eine Verbindungshülse und ein Scharnier umfasst, wobei die Verbindungshülse in den Hohlraum am oberen Ende der horizontalen Stange geführt ist, wobei ein oberer Anschluss der horizontalen Stange in drehbarer Weise in dem inneren Hohlraum der Verbindungshülse befestigt ist, wobei das obere Ende des oberen Anschlusses der horizontalen Stange mit dem Seitenteil des Scharniers gelenkig verbunden ist, wobei das untere Ende des Scharniers mit dem oberen Teil des Schirmgestells verbunden ist.

Bei einer weiteren vorteilhaften Ausgestaltung ist vorgesehen, dass es sich bei der Verbindungshülse um eine an beiden Enden mit einer Öffnung versehene Rohrkonstruktion handelt, wobei an deren mittlerem Teil eine nach innen eingebuchtete Rille vorgesehen ist, wobei an beiden Enden der Verbindungshülse mehrere Durchführungs-öffnungen vorgesehen sind, wobei an dem oberen Ende der horizontalen Stange entsprechende Verbindungsöffnungen vorgesehen sind, wobei die Verbindungshülse durch abgestimmte Abmessungen in den Hohlraum am oberen Ende der horizontalen Stange geführt ist, wobei durch Nieten die feste Verbindung mit der horizontalen Stange erfolgt, wobei die äußere Endfläche der Verbindungshülse Plan zu der oberen Endfläche der horizontalen Stange ist.

Bei einer vorteilhaften Ausgestaltung ist vorgesehen, dass das untere Ende des oberen Anschlusses der horizontalen Stange ein auf die eingebuchtete Rille der Verbindungshülse abgestimmtes rundes Rohr darstellt, wobei an dem Ende des runden Rohres eine gegen die Stufenfläche der eingebuchtete Rille stoßende Umschlagkante zur Positionsbegrenzung sowie eine gegen die obere Endfläche der horizontalen Stange stoßende Fläche zur Positionsbegrenzung vorgesehen ist, wobei an dem oberen Ende des oberen Anschlusses der horizontalen Stange eine mit dem Seitenteil des Scharniers verbundene Verbindungsöffnung vorgesehen ist.

Bevorzugt ist vorgesehen, dass die vorstehend bezeichnete Verbindungshülse aus zwei links und rechts gegenüberliegenden identischen Teilen besteht, wobei die beiden Teile nach erfolgter gegenüberliegender Positionierung jeweils durch Nieten fest mit der horizontalen Stange verbunden sind.

Bei einer vorteilhaften Ausgestaltung ist vorgesehen, dass an dem oberen Teil des Schirmgestells eine Rundstange vorgesehen ist, wobei an der Rundstange eine mit dem Scharnier verbundene runde Öffnung vorgesehen ist, wobei das Schirmgestell mittels der Rundstange durch Stecken mit dem Scharnier verbunden ist und mittels Schrauben fest verbunden ist.

Bei einer vorteilhaften Ausgestaltung ist vorgesehen, dass an dem unteren Anschluss der horizontalen Stange eine Verbindungsöffnung vorgesehen ist, wobei ein Ende des Anschlusses der horizontalen Stange mit der Gleithalterung verbunden ist, während das andere Ende mittels Nieten fest mit dem unteren Ende der horizontalen Stange verbunden ist.

Schließlich ist vorgesehen, dass an dem oberen Teil der senkrechten Stange eine obere Abdeckung vorgesehen ist, wobei an dem mittleren Teil der horizontalen Stange eine Verbindungshalterung der schrägen Stange vorgesehen ist, wobei ein Ende der schrägen Stange mit der oberen Abdeckung verbunden ist, während das andere Ende mit der Verbindungshalterung der schrägen Stange verbunden ist.

Im Vergleich zum Stand der Technik bietet die vorliegende Erfindung die nachstehend aufgeführten Vorteile: Der obere Teil des Schirmgestelles ist mit der Drehvorrichtung des oberen Endes der horizontalen Stange verbunden, während das untere Ende der Schirmverlängerungsrippe mit der Schirmflächenverstellungsvorrichtung des unteren Endes der horizontalen Stange verbunden ist. Bei der Verwendung erfolgt durch Drehen der Kupplungszahnhülse die Mitnahme des Schirmgestells zur Drehung, so dass die Zielsetzung der Verstellung nach links und rechts des Sonnenschutzwinkels verwirklicht wird. Die vorliegende Erfindung ist nicht nur von der Konstruktion her einfach, von der Herstellung her bequem und von den Herstellungskosten her günstig, sondern ist auch von der Bedienung her einfach und ermöglicht die übergangslose Verstellung des Sonnenschutzwinkels nach links und rechts, wobei die äußere Gestaltung ebenfalls innovativ ist bei hoher Praktikabilität und vernünftiger und praktischer Gesamtkonstruktion.

### Abbildungen

Bei Abbildung 1 handelt es sich um die Darstellung der Konstruktion der vorliegenden Erfindung.
Bei Abbildung 2 handelt es sich um die Explosionsdarstellung der Konstruktion von horizontaler Stange und Schirmgestell aus Abbildung 1.
Bei Abbildung 3 handelt es sich um eine Vergrößerung des Bereiches A aus Abbildung 1.
Bei Abbildung 4 handelt es sich um eine Vergrößerung des Bereiches B aus Abbildung 1.
Bei Abbildung 5 handelt es sich um die Darstellung der Konstruktion aus Abbildung 1 im Verwendungszustand bei stufenloser Verstellung des Sonnenschutzwinkels.
Bei Abbildung 6 handelt es sich um die vertikale Schnittdarstellung des Bereiches A aus Abbildung 1.
Bei Abbildung 7 handelt es sich um die horizontale Schnittdarstellung des Bereiches A aus Abbildung 1.
Bei Abbildung 8 handelt es sich um die vertikale Schnittdarstellung des Bereiches B aus Abbildung 1.

### Ausführungsbeispiele

Nachstehend aufgeführt erfolgt in Verbindung mit den beigefügten Abbildungen und anhand von praktischen Ausführungsbeispielen eine weitere detaillierte Beschreibung der vorliegenden Erfindung.

Wie in den Abbildungen 1-8 gezeigt, sieht die vorliegende Erfindung einen Sonnenschirm mit links und rechts verstellbarem Sonnenschutzwinkel vor, welcher eine Schirmhalterung 1, eine senkrechte Stange 2, eine horizontale Stange 7, eine schräge Stange 5 und ein Schirmgestell 9 umfasst, wobei die senkrechte Stange 2 in die Schirmhalterung 1 gesteckt ist, wobei der obere Teil des Schirmgestells 9 durch eine Drehvorrichtung mit dem oberen Ende der horizontalen Stange 7 in drehbarer Weise verbunden ist, wobei das untere Ende der horizontalen Stange 7 mit der an der senkrechten Stange 2 vorgesehenen Gleithalterung 3 verbunden ist, wobei an dem oberen Teil der senkrechten Stange 2 eine obere Abdeckung 4 vorgesehen ist, wobei das hintere Ende der schrägen Stange 5 in drehbarer Weise mit der oberen Abdeckung 4 verbunden ist, während das vordere Ende in drehbarer Weise mit der Verbindungshalterung 51 der schrägen Stange am mittleren Teil der horizontalen Stange 7 verbunden ist und somit Befestigung an der horizontalen Stange 7 erfolgt. Bei der horizontalen Stange 7 handelt es sich um ein hohles rundes Rohr, wobei an dem unteren Ende der horizontalen Stange 7 die Verbindung des unteren Anschlusses 71 der horizontalen Stange erfolgt, wobei das untere Ende der horizontalen Stange 7 durch den unteren Anschluss 7 der horizontalen Stange mit der Gleitharterung 3 verbunden ist, wobei zwischen dem unteren Anschluss 71 der horizontalen Stange und der horizontalen Stange 7 eine Schirmflächenverstellungsvorrichtung A vorgesehen ist, wobei an dem Schirmgestell 9 eine Schirmverlängerungsrippe 16 vorgesehen ist und wobei das untere Ende der betreffenden Schirmverlängerungsrippe 16 mit der Schirmflächenverstellungsvorrichtung A verbunden ist.

Die Schirmflächenverstellungsvorrichtung A umfasst eine Kupplungszahnhülse 6 sowie einen Ziehgriff 10, wobei die Kupplungszahnhülse 6 in drehbarer Weise um die Außenseite des unteren Endes der horizontalen Stange 7 vorgesehen ist, wobei deren Positionierung durch den Ziehgriff 10 erfolgt, wobei an dem unteren Ende der horizontalen Stange 7 horizontal ein Bolzen 11 zur Befestigung der Kupplungszahnhülse 6 vorgesehen ist, wobei an der Innenwand der Kupplungszahnhülse 6 eine auf den Bolzen 11 abgestimmte ringförmige Nut 6.1 vorgesehen ist, wobei der Bolzen 11 eingefasst in der ringförmigen Nut der Kupplungszahnhülse 6 vorgesehen ist und mittels Befestigungsschraube 17 der Bolzen 11 zum Verschluss in die Öffnung gesteckt ist, so dass die Kupplungszahnhülse 6 lediglich um die horizontale Stange 7 als Achsenmitte gedreht werden kann und keine axiale Gleitbewegung ausführen kann. An dem Seitenteil der Kupplungszahnhülse 6 ist ein Ausstreckungsteil 61 vorgesehen, wobei innerhalb des Ausstreckungsteils 61 ein Verbindungshohlraum 62 vorgesehen ist, wobei innerhalb des Verbindungshohlraums 62 eine Schutzummantelung 15 zur Verbindung der Schirmverlängerungsrippe 16 eingefasst vorgesehen ist, wobei die Schirmverlängerungsrippe 16 in beweglicher Weise innerhalb des Schirmgestells 9 vorgesehen ist, wobei das untere Ende der Schirmverlängerungsrippe 16 in die Einstecköffnung 15.1 der Schutzummantelung 15 gesteckt und mit der Kupplungszahnhülse 6 verbunden ist. Der Formumriss der Einstecköffnung 15.1 stimmt mit der Schirmverlängerungsrippe 16 überein. Bei dem Ziehgriff 10 handelt es sich um eine Röhrenkonstruktion, welche an der horizontalen Stange 7 und unterhalb der Kupplungszahnhülse 6 vorgesehen ist, wobei an der horizontalen Stange 7 horizontal oben und unten zwei Achsenbolzen 12 zur Befestigung und Positionierung des Ziehgriffes 10 vorgesehen sind, wobei an beiden Seiten der Innenwand des Ziehgriffes 10 radial eine auf den Achsenbolzen 12 abgestimmte Nut vorgesehen ist, wobei die Nut auf den Achsenbolzen 12 abgestimmt ist, so dass der Ziehgriff 10 lediglich axial zu der horizontalen Stange 7 bewegt werden kann, wobei an dem unteren Ende der Innenwand der Kupplungszahnhülse 6 ein ringförmiger Zahnkranz vorgesehen ist, wobei an dem oberen Ende des Ziehgriffes 10 ein hierzu passender Zahnkranz 10.1 vorgesehen ist, wobei zwischen den an der horizontalen Stange 7 befindlichen beiden Achsenbolzen 12 eine Repositionierungsfeder 13 vorgesehen ist, wobei an der Innenseite des Ziehgriffes 10 ein gegen die Repositionierungsfeder 13 stoßender Absatz 10.2 vorgesehen ist, wobei die Repositionierungsfeder 13 an der Innenwand des Ziehgriffes 10 abgestützt ist und so dass der Ziehgriff 10 stets nach oben zur Positionierung unter Eingreifen in die Kupplungszahnhülse 6 tendiert.

Die Drehvorrichtung B umfasst eine Verbindungshülse 18 und ein Scharnier 8, wobei es sich bei der Verbindungshülse 18 um eine an beiden Enden mit Öffnung versehene Rohrkonstruktion handelt, welche aus zwei links und rechts gegenüberliegenden identischen Teilen besteht, wobei an deren mittlerem Teil der Verbindungshülse 18 eine nach innen eingebuchtete Rille 181 vorgesehen ist, wobei an beiden Enden der Verbindungshülse 18 mehrere Durchführungsöffnungen vorgesehen sind, wobei an dem oberen Ende der horizontalen Stange 7 entsprechende Verbindungsöffnungen vorgesehen sind, wobei die Verbindungshülse 18 durch abgestimmte Abmessungen in den Hohlraum am oberen Ende der horizontalen Stange 7 geführt ist, wobei durch Nieten 14 die feste Verbindung mit der horizontalen Stange 7 erfolgt, wobei die äußere Endfläche der Verbindungshülse 18 plan zu der oberen Endfläche der horizontalen Stange 7 ist. Das obere Ende des oberen Anschlusses 72 der horizontalen Stange ist mit dem Seitenteil des Scharniers 8 gelenkig verbunden, wobei das untere Ende des Scharniers 8 mit dem oberen Teil des Schirmgestells 9 verbunden ist.

Das untere Ende des oberen Anschlusses 72 der horizontalen Stange stellt ein auf den inneren Hohlraum der Verbindungshülse 18 abgestimmtes rundes Rohr 721 dar, wobei an dem Ende des runden Rohres 721 eine gegen die Stufenfläche 182 der eingebuchteten Rille 181 stoßende Umschlagkante 722 zur Positionsbegrenzung sowie eine gegen die obere Endfläche der horizontalen Stange 7 stoßende Fläche 723 zur Positionsbegrenzung vorgesehen ist, so dass sich der obere Anschluss 72 der horizontalen Stange lediglich um die horizontale Stange 7 drehen kann, wobei an dem oberen Ende des oberen Anschlusses 72 der horizontalen Stange eine mit dem Seitenteil des Scharniers 8 verbundene Verbindungsöffnung 724 vorgesehen ist, wobei durch Abstimmung von Schraubenbolzen 19 und Schraubenmutter 20 die Verbindung von oberem Anschluss 72 der horizontalen Stange mit dem Scharnier 8 erfolgt und wobei sich das Scharnier 8 um den Verbindungsbolzen 19 als Achsenmitte drehen kann. An dem oberen Teil des Schirmgestells 9 wird eine Rundstange 91 vorgesehen ist, wobei an der Rundstange 91 eine mit dem Scharnier 8 verbundene runde Öffnung vorgesehen ist, wobei das Schirmgestell 9 mittels der Rundstange 91 durch eine Steckverbindung mit dem Scharnier 8 verbunden ist und mittels Schrauben fest verbunden ist.

Außerdem ist vorgesehen, dass an dem unteren Anschluss 71 der horizontalen Stange eine Verbindungsöffnung vorgesehen ist, wobei ein Ende des unteren Anschlusses 71 der horizontalen Stange mit der Gleithalterung 3 verbunden ist, während das andere Ende mittels Nieten 14 fest mit dem unteren Ende der horizontalen Stange 7 verbunden ist.

Bei der Verwendung zieht die rechte Hand den Ziehgriff 10 nach unten und der an dem Ziehgriff 10 befindliche ringförmige Zahnkranz 10.1 löst sich von dem an der Kupplungszahnhülse 6 befindlichen ringförmigen Zahn, so dass sich die Kupplungszahnhülse 6 drehen kann. Die linke Hand schwenkt das Schirmgestell 9 zur Drehung nach links oder rechts und es erfolgt die Verstellung des Sonnenschutzwinkels. Nach Loslassen der rechten Hand erfolgt unter der Wirkung von Repositionierungsfeder 13 die Rückbewegung von Ziehgriff 10 nach oben und der an Ziehgriff 10 befindliche ringförmige Zahnkranz 10.1 schließt mit dem an der Kupplungszahnhülse 6 befindlichen ringförmigen Zahnkranz, so dass die Positionierung erfolgt. Die Bedienung ist äußerst einfach.

**Bezugszeichenliste**

| | | | |
|---|---|---|---|
| 1 | Schirmhalterung | 16 | Schirmverlängerungsrippe |
| 2 | senkrechte Stange | 17 | Befestigungsschraube |
| 3 | Gleithalterung | 18 | Verbindungshülse |
| 4 | obere Abdeckung | 19 | Schraubenbolzen |
| 5 | schräge Stange | 20 | Schraubenmutter |
| 6 | Kupplungszahnhülse | 51 | Verbindungshalterung |
| 6.1 | ringförmige Nut | 61 | Ausstreckungsteil |
| 7 | horizontale Stange | 62 | Verbindungshohlraum |
| 8 | Scharnier | 71 | unterer Anschluss |
| 9 | Schirmgestell | 72 | oberer Abschluss |
| 10 | Ziehgriff | 91 | Rundstange |
| 10.1 | Zahnkranz | 181 | eingebuchtete Rille |
| 10.2 | Absatz | 182 | Stufenfläche |
| 11 | Bolzen | 721 | rundes Rohr |
| 12 | Achsenbolzen | 722 | Umschlagkante |
| 13 | Repositionierungsfeder | 723 | Fläche |
| 14 | Niete | 724 | Verbindungsöffnung |
| 15 | Schutzummantelung | A | Schirmflächenverstellungsvorrichtung |
| 15.1 | Einstecköffnung | B | Drehvorrichtung |

## Patentansprüche

1. Sonnenschirm mit links und rechts verstellbarem Sonnenschutzwinkel, welcher eine Schirmhalterung (1), eine senkrechte Stange (2), eine horizontale Stange (7), eine schräge Stange (5) und ein Schirmgestell (9) umfasst, wobei
• das untere Ende der horizontalen Stange (7) in gleitend beweglicher Weise an der senkrechten Stange (2) angeordnet ist,
• das obere Ende der horizontalen Stange (7) mit dem oberen Teil des Schirmgestells (9) verbunden ist,
• das hintere Ende der schrägen Stange (5) in drehbarer Weise an dem oberen Teil der senkrechten Stange (2) angeordnet ist,
• das vordere Ende der schrägen Stange (5) mit dem mittleren Teil der horizontalen Stange (7) in drehbarer Weise verbunden ist, und
• die senkrechte Stange (2) an der Schirmhalterung (1) befestigt ist, wobei
• der obere Teil des Schirmgestells (9) durch eine Drehvorrichtung mit dem oberen Ende der horizontalen Stange (7) in drehbarer Weise verbunden ist,
• an der senkrechten Stange (2) eine Gleithalterung (3) vorgesehen ist,
• das untere Ende der horizontalen Stange (7) durch einen unteren Anschluss (71) der horizontalen Stange (7) mit der Gleithalterung (3) in drehbarer Weise verbunden ist,
• zwischen dem unteren Anschluss (71) der horizontalen Stange (7) und der horizontalen Stange (7) eine Schirmflächenverstellungsvorrichtung (A) vorgesehen ist,
• an dem Schirmgestell (9) eine Schirmverlängerungsrippe (16) vorgesehen ist, und
• das untere Ende der betreffenden Schirmverlängerungsrippe (16) mit der Schirmflächenversteilungsvorrichtung (A) verbunden ist,
• die Schirmflächenverstellungsvorrichtung (A) eine Kupplungszahnhülse (6) sowie einen Ziehgriff (10) umfasst,
• wobei die Kupplungszahnhülse (6) und der Ziehgriff (10) derart auf der horizontalen Stange (7) angeordnet sind, dass durch das Ziehen des Ziehgriffs (10) nach unten sich der ringförmige Zahnkranz (10.1) vom ringförmigen Zahn der Kupplungszahnhülse (6) löst, so dass sich die Kupplungszahnhülse (6) drehen und das Schirmgestell (9) zur Drehung nach links oder rechts geschwenkt werden kann.

2. Sonnenschirm nach Anspruch 1, **dadurch gekennzeichnet, dass** die Schirmflächenverstellungsvorrichtung (A) eine Kupplungszahnhülse (6) sowie einen Ziehgriff (10) umfasst, wobei
• die Kupplungszahnhülse (6) in drehbarer Weise um die Außenseite des unteren Endes der horizontalen Stange (7) angeordnet ist,
• deren Positionierung durch den Ziehgriff (10) erfolgt,
• an dem unteren Ende der horizontalen Stange (7) horizontal ein Bolzen (11) zur Befestigung der Kupplungszahnhülse (6) vorgesehen ist,
• an der Innenwand der Kupplungszahnhülse (6) eine auf den Bolzen (11) abgestimmte ringförmige Nut (6.1) vorgesehen ist,
• an dem Seitenteil der Kupplungszahnhülse (6) ein Ausstreckungsteil (61) vorgesehen ist,
• innerhalb des Ausstreckungsteils (61) ein Verbindungshohlraum (62) vorgesehen ist,
• innerhalb des Verbindungshohlraums (62) eine Schutzummantelung zur Verbindung der Schirmverlängerungsrippe (16) eingefasst vorgesehen ist, und
• das untere Ende der Schirmverlängerungsrippe (16) in die Einstecköffnung (15.1) der Schutzummantelung (15) gesteckt und mit der Kupplungszahnhülse (6) verbunden ist.

3. Sonnenschirm nach Anspruch 2, **dadurch gekennzeichnet, dass** es sich bei dem Ziehgriff (10) um eine Röhrenkonstruktion handelt, welche an der horizontalen Stange (7) und unterhalb der Kupplungszahnhülse (6) angeordnet ist, wobei
• an der horizontalen Stange (7) horizontal Achsenbolzen (12) zur Befestigung und Positionierung des Ziehgriffes (10) vorgesehen sind,
• an beiden Seiten der Innenwand des Ziehgriffes (10) radial eine auf den Achsenbolzen (12) abgestimmte Nut vorgesehen ist,
• an dem unteren Ende der Innenwand der Kupplungszahnhülse (6) ein ringförmiger Zahnkranz vorgesehen ist,
• an dem oberen Ende des Ziehgriffes (10) ein entsprechender Zahnkranz (10.1) vorgesehen ist,
• an dem Achsenbolzen (12) der horizontalen Stange (7) eine Repositionierungsfeder (13) vorgesehen ist,
• an der Innenseite des Ziehgriffes (10) eine gegen die Repositionierungsfeder (13) stoßender Absatz (10.2) vorgesehen ist,
• die Repositionierungsfeder (13) an der Innenwand des Ziehgriffes (10) abgestützt ist in der Weise, dass der Ziehgriff (10) stets nach oben zur Positionierung unter Eingreifen in die Kupplungszahnhülse (6) tendiert.

4. Sonnenschirm nach Anspruch 1, **dadurch gekennzeichnet, dass** die Drehvorrichtung (B) eine Verbindungshülse (18) und ein Scharnier (8) umfasst, wobei
• die Verbindungshülse (18) in einen Hohlraum am oberen Ende der horizontalen Stange (7) geführt ist,
• ein oberer Anschluss (72) der horizontalen Stange (7) in drehbarer Weise in dem inneren Hohlraum der Verbindungshülse (18) befestigt ist,
• das obere Ende des oberen Anschlusses (72) der horizontalen Stange (7) mit dem Seitenteil des Scharniers (8) gelenkig verbunden ist, und
• das untere Ende des Scharniers(8) mit dem oberen Teil des Schirmgestells (9) verbunden ist.

5. Sonnenschirm nach Anspruch 4, **dadurch gekennzeichnet, dass** es sich bei der Verbindungshülse (18) um eine an beiden Enden mit Öffnung versehene Rohrkonstruktion handelt, wobei
• an deren mittlerem Teil eine nach innen eingebuchtete Rille (181) vorgesehen ist.
• an beiden Enden der Verbindungshülse(18) mehrere Durchführungsöffnungen vorgesehen sind.
• an dem oberen Ende der horizontalen Stange (7) entsprechende Verbindungsöffnungen (724) vorgesehen sind,
• die Verbindungshülse (18) durch abgestimmte Abmessungen in den Hohlraum am oberen Ende der horizontalen Stange (7) geführt ist,
• durch Nieten (14) die feste Verbindung mit der horizontalen Stange erfolgt,
• die äußere Endfläche der Verbindungshülse (18) plan zu der oberen Endfläche der horizontalen Stange (7) ist.

6. Sonnenschirm nach Anspruch 5, **dadurch gekennzeichnet, dass** das untere Ende des oberen Abschlusses (72) der horizontalen Stange (7) ein auf die ringförmige Nut (6.1) der Verbindungshülse (18) abgestimmtes rundes Rohr (721) ist, wobei
• an dem Ende des runden Rohres eine gegen die Stufenfläche (182) der ringförmigen Nut (6.1) stoßende Umschlagkante (722)zur Positionsbegrenzung sowie eine gegen die obere Endfläche der horizontalen Stange (7) stoßende Fläche zur Positionsbegrenzung vorgesehen sind, und
• an dem oberen Ende des oberen Abschlusses (72) der horizontalen Stange (7) eine mit dem Seitenteil des Scharniers (8) verbundene Verbindungsöffnung (724) vorgesehen ist.

7. Sonnenschirm nach Anspruch 5, **dadurch gekennzeichnet, dass** die Verbindungshülse (18) aus zwei links und rechts gegenüberliegenden identischen Teilen besteht, wobei die beiden Teile nach erfolgter gegenüberliegender Positionierung jeweils durch Nieten (14) fest mit der horizontalen Stange (7) verbunden sind.

8. Sonnenschirm nach Anspruch 4, **dadurch gekennzeichnet, dass** an dem oberen Teil des Schirmgestells (9) eine Rundstange (91) vorgesehen ist, wobei
• an der Rundstange (91) eine mit dem Scharnier (8) verbundene runde Öffnung vorgesehen ist, und
• das Schirmgestell (9) mittels der Rundstange (91) durch eine Steckverbindung mit dem Scharnier (8) verbunden ist und mittels Schrauben fest verbunden ist.

9. Sonnenschirm nach einem der vorstehenden Ansprüche 1-8, **dadurch gekennzeichnet, dass** an dem unteren Anschluss (71) der horizontalen Stange (7) eine Verbindungsöffnung (724) vorgesehen ist, wobei ein Ende des Anschlusses der horizontalen Stange (7) mit der Gleithalterung (3) verbunden ist, während das andere Ende mittels Nieten (14) fest mit dem unteren Ende der horizontalen Stange (7) verbunden ist.

10. Sonnenschirm nach einem der vorstehenden Ansprüche 1-8, **dadurch gekennzeichnet, dass** an dem oberen Teil der senkrechten Stange (2) eine obere Abdeckung (4) vorgesehen ist, wobei
• an dem mittleren Teil der horizontalen Stange (7) eine Verbindungshalterung (51) der schrägen Stange (5) vorgesehen ist, und
• ein Ende der schrägen Stange (5) mit der oberen Abdeckung verbunden ist, während das andere Ende mit der Verbindungshalterung (51) der schrägen Stange (5) verbunden ist.

## Claims

1. Sunshade with sun protection angle adjustable to left and right, comprising a shade pedestal (1), a vertical bar (2), a horizontal bar (7), a diagonal bar (5) and a shade frame (9), wherein
• the lower end of the horizontal bar (7) is arranged slidably on the vertical bar (2),
• the upper end of the horizontal bar (7) is connected to the upper part of the shade frame (9),
• the rear end of the diagonal bar (5) is arranged rotatably on the upper part of the vertical bar (2),
• the front end of the diagonal bar (5) is connected rotatably to the middle part of the horizontal bar (7), and
• the vertical bar (2) is secured on the shade pedestal (1),
wherein
• the upper part of the shade frame (9) is connected rotatably to the upper end of the horizontal bar (7) by a rotation device,
• a sliding holder (3) is provided on the vertical bar (2),
• the lower end of the horizontal bar (7) is connected rotatably to the sliding holder (3) by a lower attachment piece (71) of the horizontal bar (7),
• a shade surface adjuster (A) is provided between the horizontal bar (7) and the lower attachment piece (71) of the horizontal bar (7),
• a shade-lengthening rib (16) is provided on the shade frame (9), and
• the lower end of the associated shade-lengthening rib (16) is connected to the shade surface adjuster (A),
• the shade surface adjuster (A) comprises a toothed coupling sleeve (6) and a pulling handle (10),
• wherein the toothed coupling sleeve (6) and the pulling handle (10) are arranged on the horizontal bar (7) in such a way that, when the pulling handle (10) is pulled downwards, the annular toothed rim (10.1) detaches from the annular tooth of the toothed coupling sleeve (6), such that the toothed coupling sleeve (6) can rotate and the shade frame (9) can be pivoted for rotation to the left or right.

2. Sunshade according to Claim 1, **characterized in that** the shade surface adjuster (A) comprises a toothed coupling sleeve (6) and a pulling handle (10), wherein
• the toothed coupling sleeve (6) is arranged rotatably about the outside of the lower end of the horizontal bar (7),
• its positioning is effected via the pulling handle (10),
• a bolt (11) for securing the toothed coupling sleeve (6) is provided at the lower end of the horizontal bar (7),
• an annular groove (6.1) matching the bolt (11) is provided on the inner wall of the toothed coupling sleeve (6),
• an extension part (61) is provided on the side part of the toothed coupling sleeve (6),
• a connection cavity (62) is provided inside the extender part (61),
• a protective casing for connection of the shade-lengthening rib (16) is provided inside the connection cavity (62), and
• the lower end of the shade-lengthening rib (16) is plugged into the insertion opening (15.1) of the protective casing (15) and is connected to the toothed coupling sleeve (6).

3. Sunshade according to Claim 2, **characterized in that** the pulling handle (10) is a tubular structure which is arranged on the horizontal bar (7) and below the toothed coupling sleeve (6), wherein
• axle bolts (12) for securing and positioning the pulling handle (10) are provided horizontally on the horizontal bar (7),
• a groove matching the axle bolt (12) is provided radially on both sides of the inner wall of the pulling handle (10),
• an annular toothed rim is provided at the lower end of the inner wall of the toothed coupling sleeve (6),
• a corresponding toothed rim (10.1) is provided at the upper end of the pulling handle (10),
• a repositioning spring (13) is provided on the axle bolt (12) of the horizontal bar (7),
• a shoulder (10.2) abutting against the repositioning spring (13) is provided on the inner side of the pulling handle (10),
• the repositioning spring (13) is supported on the inner wall of the pulling handle (10) in such a way that the pulling handle (10) at all times tends upwards for positioning by engagement in the toothed coupling sleeve (6) .

4. Sunshade according to Claim 1, **characterized in that** the rotation device (B) comprises a connecting sleeve (18) and a hinge (8), wherein
• the connecting sleeve (18) is guided into a cavity at the upper end of the horizontal bar (7),
• an upper attachment piece (72) of the horizontal bar (7) is secured rotatably in the inner cavity of the connecting sleeve (18),
• the upper end of the upper attachment piece (72) of the horizontal bar (7) is connected to the side part of the hinge (8) in an articulated manner, and
• the lower end of the hinge (8) is connected to the upper part of the shade frame (9).

5. Sunshade according to Claim 4, **characterized in that** the connecting sleeve (18) is a tubular structure provided with an opening at both ends, wherein
• an inwardly curved channel (181) is provided at the middle part,
• a plurality of through-openings are provided at both ends of the connecting sleeve (18),
• corresponding connection openings (724) are provided at the upper end of the horizontal bar (7),
• the connecting sleeve (18) is guided, by matching dimensions, into the cavity at the upper end of the horizontal bar (7),
• the secure connection to the horizontal bar is effected by rivets (14),
• the outer end face of the connecting sleeve (18) is plane with respect to the upper end face of the horizontal bar (7).

6. Sunshade according to Claim 5, **characterized in that** the lower end of the upper attachment piece (72) of the horizontal bar (7) is a round tube (721) matching the annular groove (6.1) of the connecting sleeve (18), wherein
• a bent-back edge (722) abutting against the step surface (182) of the annular groove (6.1), for the purpose of position limitation, and a surface abutting against the upper end face of the horizontal bar (7), for the purpose of position limitation, are arranged at the end of the round tube, and
• a connection opening (724) connected to the side part of the hinge (8) is provided at the upper end of the upper attachment piece (72) of the horizontal bar (7).

7. Sunshade according to Claim 5, **characterized in that** the connecting sleeve (18) is composed of two identical parts lying to the left and right, wherein the two parts are connected securely to the horizontal bar (7) by rivets (14) after they have been positioned opposite each other.

8. Sunshade according to Claim 4, **characterized in that** a round bar (91) is provided at the upper part of the shade frame (9), wherein
• a round opening connected to the hinge (8) is provided on the round bar (91),
• the shade frame (9) is connected to the hinge (8) by a plugged connection by means of the round bar (91) and is connected securely by means of screws.

9. Sunshade according to one of Claims 1-8, **characterized in that** a connection opening (724) is provided at the lower attachment piece (71) of the horizontal bar (7), wherein an end of the attachment piece of the horizontal bar (7) is connected to the sliding holder (3), while the other end is connected securely to the lower end of the horizontal bar (7) by means of rivets (14).

10. Sunshade according to one of Claims 1-8, **characterized in that** an upper cover (4) is provided on the upper part of the vertical bar (2), wherein
• a connecting holder (51) of the diagonal bar (5) is provided on the middle part of the horizontal bar (7), and
• one end of the diagonal bar (5) is connected to the upper cover, while the other end is connected to the connecting holder (51) of the diagonal bar (5).

## Revendications

1. Parasol avec un angle de protection solaire réglable vers la gauche et vers la droite, qui comprend un support de parasol (1), une tige verticale (2), une tige horizontale (7), une tige oblique (5) et une armature de parasol (9), dans lequel
• l'extrémité inférieure de la tige horizontale (7) est disposée de façon à se déplacer en glissant sur la tige verticale (2),
• l'extrémité supérieure de la tige horizontale (7) est assemblée à la partie supérieure de l'armature de parasol (9),
• l'extrémité arrière de la tige oblique (5) est disposée de façon rotative sur la partie supérieure de la tige verticale (2),
• l'extrémité avant de la tige oblique (5) est assemblée de façon rotative à la partie médiane de la tige horizontale (7), et
• la tige verticale (2) est fixée au support de parasol (1),
dans lequel
• la partie supérieure de l'armature de parasol (9) est assemblée de façon rotative par un dispositif tournant à l'extrémité supérieure de la tige horizontale (7),
• il est prévu sur la tige verticale (2) un support glissant (3),
• l'extrémité inférieure de la tige horizontale (7) est assemblée de façon rotative au support glissant (3) par un raccord inférieur (71) de la tige horizontale (7),
• il est prévu un dispositif de réglage de la face de parasol (A) entre le raccord inférieur (71) de la tige horizontale (7) et la tige horizontale (7),
• il est prévu une patte de prolongement de parasol (16) sur l'armature de parasol (9), et
• l'extrémité inférieure de la patte de prolongement de parasol concernée (16) est assemblée au dispositif de réglage de la face de parasol (A),
• le dispositif de réglage de la face de parasol (A) comprend une douille dentée de couplage (6) ainsi qu'une poignée de traction (10),
• dans lequel la douille dentée de couplage (6) et la poignée de traction (10) sont disposées sur la tige horizontale (7), de telle manière que par la traction de la poignée de traction (10) vers le bas, la couronne dentée annulaire (10.1) se dégage de la dent annulaire de la douille dentée de couplage (6), de telle manière que la douille dentée de couplage (6) puisse tourner et que l'armature de parasol (9) puisse être inclinée pour tourner vers la gauche ou vers la droite.

2. Parasol selon la revendication 1, **caractérisé en ce que** le dispositif de réglage de la face de parasol (A) comprend une douille dentée de couplage (6) ainsi qu'une poignée de traction (10), dans lequel
• la douille dentée de couplage (6) est disposée de façon rotative autour du côté extérieur de l'extrémité inférieure de la tige horizontale (7),
• son positionnement est effectué au moyen de la poignée de traction (10),
• il est prévu à l'extrémité inférieure de la tige horizontale (7) un boulon horizontal (11) pour la fixation de la douille dentée de couplage (6),
• il est prévu sur la paroi intérieure de la douille dentée de couplage (6) une rainure annulaire (6.1) adaptée au boulon (11),
• il est prévu sur la partie latérale de la douille dentée de couplage (6) une partie d'extension (61),
• il est prévu à l'intérieur de la partie d'extension (61) une cavité de liaison (62),
• il est prévu à l'intérieur de la cavité de liaison (62) une gaine de protection insérée pour la liaison de la patte de prolongement de parasol (16), et
• l'extrémité inférieure de la patte de prolongement de parasol (16) est engagée dans l'ouverture d'engagement (15.1) de la gaine de protection (15) et est assemblée à la douille dentée de couplage (6) .

3. Parasol selon la revendication 2, **caractérisé en ce que** la poignée de traction (10) est une structure tubulaire, qui est disposée sur la tige horizontale (7) et en dessous de la douille dentée de couplage (6), dans lequel
• il est prévu sur la tige horizontale (7) des boulons axiaux horizontaux (12) pour la fixation et le positionnement de la poignée de traction (10),
• il est prévu sur les deux côtés de la paroi intérieure de la poignée de traction (10) une rainure adaptée radialement aux boulons axiaux (12),
• il est prévu à l'extrémité inférieure de la paroi intérieure de la douille dentée de couplage (6) une couronne dentée annulaire,
• il est prévu à l'extrémité supérieure de la poignée de traction (10) une couronne dentée correspondante (10.1) ,
• il est prévu sur les boulons axiaux (12) de la tige horizontale (7) un ressort de repositionnement (13),
• il est prévu sur le côté intérieur de la poignée de traction (10) un épaulement (10.2) butant contre le ressort de repositionnement (13),
• le ressort de repositionnement (13) prend appui sur la paroi intérieure de la poignée de traction (10) de telle manière que la poignée de traction (10) tende toujours vers le haut pour le positionnement par action sur la douille dentée de couplage (6).

4. Parasol selon la revendication 1, **caractérisé en ce que** le dispositif tournant (B) comprend une douille d'assemblage (18) et une charnière (8), dans lequel
• la douille d'assemblage (18) est guidée dans une cavité à l'extrémité supérieure de la tige horizontale (7),
• un raccord supérieur (72) de la tige horizontale (7) est fixé de façon rotative dans la cavité interne de la douille d'assemblage (18),
• l'extrémité supérieure du raccord supérieur (72) de la tige horizontale (7) est articulée avec la partie latérale de la charnière (8), et
• l'extrémité inférieure de la charnière (8) est assemblée à la partie supérieure de l'armature de parasol (9).

5. Parasol selon la revendication 4, **caractérisé en ce que** la douille d'assemblage (18) est une structure tubulaire dotée d'une ouverture aux deux extrémités, dans lequel
• il est prévu sur sa partie médiane une rainure (181) creusée vers l'intérieur,
• il est prévu aux deux extrémités de la douille d'assemblage (18) plusieurs ouvertures de passage,
• il est prévu à l'extrémité supérieure de la tige horizontale (7) des ouvertures d'assemblage correspondantes (724),
• la douille d'assemblage (18) est guidée par des dimensions adaptées dans la cavité à l'extrémité supérieure de la tige horizontale (7),
• l'assemblage solide avec la tige horizontale est réalisé au moyen de rivets (14),
• la face d'extrémité extérieure de la douille d'assemblage (18) est plane vers la face d'extrémité supérieure de la tige horizontale (7).

6. Parasol selon la revendication 5, **caractérisé en ce que** l'extrémité inférieure de la terminaison supérieure (72) de la tige horizontale (7) est un tube rond (721) adapté à la rainure annulaire (6.1) de la douille d'assemblage (18), dans lequel
• il est prévu à l'extrémité du tube rond une arête périphérique (722) butant contre la face d'épaulement (182) de la rainure annulaire (6.1) pour limiter la position ainsi qu'une face butant contre la face d'extrémité supérieure de la tige horizontale (7) pour limiter la position, et
• il est prévu à l'extrémité supérieure de la terminaison supérieure (72) de la tige horizontale (7) une ouverture d'assemblage (724) reliée à la partie latérale de la charnière (8).

7. Parasol selon la revendication 5, **caractérisé en ce que** la douille d'assemblage (18) se compose de deux parties identiques opposées gauche et droite, dans lequel les deux parties sont assemblées solidement par des rivets (14) à la tige horizontale (7) après réalisation de leur positionnement relatif.

8. Parasol selon la revendication 4, **caractérisé en ce qu'**il est prévu une tige ronde (91) sur la partie supérieure de l'armature de parasol (9), dans lequel
• il est prévu sur la tige ronde (91) une ouverture ronde reliée à la charnière (8), et
• l'armature de parasol (9) est assemblée à la charnière (8) au moyen de la tige ronde (91) par un assemblage par emboîtement avec la charnière (8) et elle est solidement assemblée au moyen de vis.

9. Parasol selon l'une quelconque des revendications précédentes 1 à 8, **caractérisé en ce qu'**il est prévu sur le raccord inférieur (71) de la tige horizontale (7) une ouverture d'assemblage (724), dans lequel une extrémité du raccord de la tige horizontale (7) est reliée au support glissant (3) tandis que l'autre extrémité est solidement assemblée à l'extrémité inférieure de la tige horizontale (7) au moyen de rivets (14).

10. Parasol selon l'une quelconque des revendications précédentes 1 à 8, **caractérisé en ce qu'**il est prévu un recouvrement supérieur (4) sur la partie supérieure de la tige verticale (2) dans lequel
• il est prévu sur la partie médiane de la tige horizontale (7) un support d'assemblage (51) de la tige oblique (5), et
• une extrémité de la tige oblique (5) est assemblée au recouvrement supérieur, tandis que l'autre extrémité est assemblée au support d'assemblage (51) de la tige oblique (5).
